# EUROPÄISCHE PATENTSCHRIFT

(11) **EP 1 101 204 B1**
(45) Veröffentlichungstag und Bekanntmachung des Hinweises auf die Patenterteilung: **21.08.2002**
(21) Anmeldenummer: 00940211.6
(22) Anmeldetag: 22.05.2000
(51) Int. Cl.: G07F 7/06, B62B 3/14

(54) **TRANSPORTWAGEN**
TRANSPORT CARTS
CHARIOT DE TRANSPORT

(30) Priorität: 29.05.1999 DE 19924869
(43) Veröffentlichungstag der Anmeldung: 23.05.2001
(73) Patentinhaber: WANZL METALLWARENFABRIK GMBH, D-89336 Leipheim (DE)
(72) Erfinder: HÄMMERLE, Jürgen, D-89312 Günzburg (DE)
(86) Internationale Anmeldenummer: DE0001673
(87) Internationale Veröffentlichungsnummer: WO00074005

(56) Entgegenhaltungen:
- EP-A- 0 247 632
- EP-A- 0 415 805
- FR-A- 2 694 111
- US-A- 4 645 057

## Beschreibung

Die Erfindung betrifft einen von Hand bewegbaren Transportwagen, mit einem Pfandschloss und mit wenigstens einer, außerhalb des Pfandschlosses angeordneten, auf elektrische Energie angewiesenen Einrichtung, die über einen Stromkreis durch eine am Transportwagen befindliche Energiequelle mit elektrischer Energie versorgt wird.

Es ist bekannt, von Hand bewegbare Transportwagen, z.B. Einkaufswagen, mit Pfandschlössern auszustatten, damit die Transportwagen, etwa in Selbstbedienungsgeschäften, für die Kunden dann zur Verfügung stehen, wenn diese zuerst ein Pfand in das Pfandschloss eingebracht haben, um den Transportwagen von einer Schlange aneinandergekoppelter Transportwagen lösen zu können. Derart gestaltete Transportwagen sind beispielsweise in der EP 0 199 274B1 näher beschrieben und lassen sich mit einer Informationseinrichtung ausstatten, wie diese z.B. in der EP 0 254 170 vorgeschlagen wird. Die Informationseinrichtung ist mit elektronischen Bauteilen bestückt und deshalb auf eine Stromversorgungseinrichtung, beispielsweise auf eine Batterie angewiesen.

Die PCT/GB 95/02380, veröffentlicht als WO-A-9611130, beschreibt eine Griffeinheit, die zum Anbau an einen von Hand bewegbaren Transportwagen bestimmt ist. Die Griffeinheit beinhaltet wenigstens eine auf elektrische Energie angewiesene Einrichtung, beispielsweise einen Bildschirm sowie ein an der Griffeinheit angeordnetes Pfandschloss, dessen Funktion so gewählt ist, wie vorab beschrieben. Eine Energiequelle, die Bestandteil des Transportwagens ist, sorgt für die Bereitstellung der erforderlichen elektrischen Energie, die für die Einrichtung bestimmt ist.

In der DE 196 06 660 A1 wird ein Pfandschloss für Einkaufswagen oder Gepäckwagen beschrieben, in welches ein Pfand einsteckbar ist, wobei das Pfand oder das Pfandschloss ein "sprechendes" Pfand oder Pfandschloss ist. Die erforderliche elektrische Energie für dieses Pfandschloss wird durch Akkus bereitgestellt, die sich im Pfandschloss befinden. Das Pfand ist als Karte ausgebildet, die einen Minischalter, insbesondere eine Folienschalter aufweist, der betätigt wird, sobald die Karte in das Pfandschloss geschoben wird. Das Einschieben des Pfandes löst im Pfandschloss eine Verstärkerelektronik aus, welche das Ertönen eines Textes bewirkt. Das technische Mittel, das den Stromkreis innerhalb des Pfandschlosses schließt oder unterbricht, befindet sich auf dem als Karte gestalteten Pfand, das dem Kunden gehört. Wird mit dem Pfand sorglos umgegangen, besteht die Gefahr einer Beschädigung des Pfandes, so dass der auf dem Pfand befindliche Minischalter sehr rasch seine Funktion verlieren kann. Auch häufiges Benutzen des Pfandes lässt eine schnelle Abnützung des Pfandes und damit den Verlust der Funktion befürchten.

Um allgemein die für die Funktion der Einrichtung erforderliche Energiequelle nicht zu überfordern und darüber hinaus einen Missbrauch der Einrichtung zu vermeiden, wenn die Transportwagen nicht benützt werden, ist es ratsam, die elektrische Energie nur dann zur Verfügung zu stellen, wenn diese bei der Benutzung der Transportwagen benötigt wird.

Es ist Aufgabe der Erfindung, einen Transportwagen der hier vorliegenden Art so weiterzuentwickeln, dass ein sparsamer Umgang der zur Verfügung stehenden elektrischen Energie erzielbar ist, dass ein Missbrauch der Einrichtung in der vorab beschriebenen Art auf einfache Weise vermieden werden kann und dass der erforderliche Stromkreis auf zuverlässige Weise geschlossen und auch wieder unterbrochen werden kann.

Die Lösung der Aufgabe besteht darin, dass das Pfandschloss in den Stromkreis eingebunden ist und dass der Stromkreis durch Mitwirken eines im Pfandschloss befindlichen Schaltelementes nach Einführen eines Pfandes in das Pfandschloss geschlossen und nach Herausgabe des Pfandes unterbrochen ist.

Die Erfindung nutzt in vorteilhafter Weise das Vorhandensein und die Funktion des Pfandschlosses. Nur dann, wenn ein Pfand im Pfandschloss eingeführt ist, kann der Transportwagen benützt werden und nur dann kann sich der Benützer des Transportwagens der Einrichtung bedienen. Das Pfand wiederum kann nur dann zurückerhalten werden, wenn der Transportwagen nach seiner Benutzung wieder an eine Reihe gleicher Transportwagen angekoppelt wird. In dieser Lage ist der Transportwagen nicht benutzbar und in diesem Zustand ist, bedingt durch den unterbrochenen Stromkreis, eine Benutzung der Einrichtung ausgeschlossen. Dadurch lässt sich sowohl elektrische Energie einsparen als auch der zu befürchtende Missbrauch vermeiden. Ein weiterer, entscheidender Vorteil besteht darin, dass das technische Mittel, welches zum Schließen und zum Unterbrechen des Stromkreises erforderlich ist, im Inneren des Pfandschlosses untergebracht und deshalb von Benutzern des Transportwagens nicht erreichbar ist. Eine Beeinträchtigung der elektrischen Funktionen des Pfandschlosses ist somit nicht zu befürchten.

Die Erfindung wird anhand von Ausführungsbeispielen näher erläutert. Es zeigt
Fig. 1 einen Transportwagen in Form eines Einkaufswagens sowie
Fig. 2 und 3 je einen Übersichtsschaltplan.

Fig. 1 zeigt einen als Einkaufswagen gestalteten, von Hand bewegbaren Transportwagen 1. Der Transportwagen 1 ist bevorzugt so gestaltet, dass dieser in bekannter Weise mit gleichen Transportwagen 1 in einer Reihe platzsparend gestapelt werden kann. Neben einem Fahrgestell 2 weist der Transportwagen 1 in üblicher Weise wenigstens eine Abstelleinrichtung 3 für zur transportierende Ware oder Güter auf. Im Beispiel ist die Abstelleinrichtung 3 in ebenfalls bekannter Weise durch einen Korb gebildet. Der Transportwagen 1 ist mit einer Schiebeeinrichtung 4 ausgestattet, die beispielsweise so gestaltet sein kann, wie in der PCT/GB 95/02380 vorgeschlagen. Neben zwei Schiebegriffabschnitten 5 weist die Schiebeeinrichtung 4 eine Einrichtung 7 in Form eines beispielsweise kleinen Bildschirmes auf. Der Bildschirm vermittelt dem Benutzer des Transportwagens 1 Informationen, z.B. während des Einkaufens. Zum Transportwagen 1 gehört auch eine Energiequelle 6, welche die Einrichtung 7 mit elektrischem Strom versorgt. Die Energiequelle 6 ist am Transportwagen 1 an geeigneter Stelle, z.B. an der Schiebeeinrichtung 4 so angeordnet, daß der Stapelvorgang des Transportwagens 1 nicht behindert wird. Bevorzugt an der Schiebeeinrichtung 4 angeordnet trägt der Transportwagen 1 ein bekanntes Pfandschloss 8, mit dessen Hilfe der Transportwagen 1 an das Pfandschloss 8 eines weiteren Transportwagens 1 angekoppelt werden kann. Das Bereitstellen von in Reihen gestapelten Transportwagen 1, die mit Pfandschlössern 8 ausgestattet sind, ist mittlerweile üblich. Will man einen Transportwagen 1 einer Reihe gestapelter Wagen 1 entnehmen, muss ein Pfand, etwa eine Münze, oder ein Münzersatz oder auch ein scheckkartenähnlicher Auslöser in das Pfandschloss 8 des zu entnehmenden Transportwagens 1 eingeführt werden. Dieser Vorgang bewirkt ein Lösen des zu entnehmenden Transportwagens 1 von einer Reihe. Der Transportwagen 1 kann nun benutzt werden. Wird der Transportwagen 1 erneut an die Reihe gestapelter Transportwagen 1 angekoppelt, gibt das Pfandschloss 8 das zuvor entrichtete Pfand wieder zurück. Das Pfandschloss 8 ist nun in den bereits zwischen der Einrichtung 7 und der Energiequelle 6 bestehenden Stromkreis 14 eingebunden. Diese Einbindung ist so gewählt, daß der Stromkreis 14 nach Einführung des Pfandes in das Pfandschloss 8 des Transportwagens 1 geschlossen und nach Herausgabe des Pfandes unterbrochen ist. Im Beispiel weist das Pfandschloss 8, so wie auch in der PCT/EP 90/00593 beschrieben, ein Schiebeteil 10 auf, das in das Gehäuse 9 des Pfandschlosses 8 einschiebbar ist. Zum Abkoppeln eines Transportwagens 1 muß ein Pfand in Form einer Münze in das aus dem Gehäuse 8 herausstehende Schiebeteil 10 gelegt und dieses in das Pfandschloss 8 eingeschoben werden. Diese Konstruktion und Verfahrensweise nützt die Erfindung dadurch, vgl. auch Fig. 2 und 3, dass an dem Schiebeteil 10 an geeigneter Stelle ein kleiner Magnet 11 vorgesehen ist, der zum Einwirken auf ein Schaltelement 12 bestimmt ist, das sich im Inneren des Pfandschlosses 8 befindet und in den Stromkreis 14 eingebunden ist. In nicht eingeschobenem Zustand des Schiebeteiles 10 ist der Stromkreis 14 durch das Schaltelement 12 unterbrochen. Wird das Schiebeteil 10 in das Pfandschloss 8 eingeschoben, wirkt der Magnet 11 auf einen eisenmetallischen Kontaktarm 13 des Schaltelementes 12 und bewirkt eine Auslenkung des federnd befestigten Kontaktarmes 13 derart, dass der Kontaktarm 13 den Stromkreis 14 schließt und die Einrichtung 7 mit Strom versorgt wird und diese somit benutzbar ist. Die Einwirkung des Magnetes 11 auf den Kontaktarm 13 dauert so lange an, so lange das Schiebeteil 10 eingeschoben ist. Wird der Transportwagen 1 wieder an einen weiteren Transportwagen 1 angekoppelt, indem das Kopplungsteil dieses Transportwagens 1 in das Pfandschloss 8 des anzukoppelnden Transportwagens 1 eingeführt wird, so löst sich das Schiebeteil 10 und bewegt sich soweit aus dem Pfandschloss 8 heraus, dass das Pfand oder die Münze wieder entnommen werden kann. Der Bewegungsvorgang des Schiebeteiles 10 bewirkt eine Lageveränderung des Magneten 11 derart, dass dieser nicht mehr auf den Kontaktarm 13 des Schaltelementes 12 einwirken kann. Der federnd gelagerte Kontaktarm 13 federt deshalb wieder zurück in seine vorbestimmte Ausgangslage, in welcher der Stromkreis 14 unterbrochen ist.

Fig. 2 zeigt einen Übersichtsschaltplan, der auf die in Fig. 1 beschriebene Anordnung bezogen ist. Am Stromkreis 14 ist die Energiequelle 6, ferner die Einrichtung 7 sowie das Pfandschloss 8 angeschlossen. Im Inneren des Pfandschlosses 8 ist das in den Stromkreis 14 eingebundene Schaltelement 12 angeordnet. Am Schaltelement 12, das sinnbildlich dargestellt ist, befindet sich der federnd befestigte Kontaktarm 13. Das Schiebeteil 10 mit dem Pfand ist in das Pfandschloss 8 eingeschoben. Der im Schiebeteil 10 untergebrachte Magnet 11 wirkt auf den Kontaktarm 13 und zieht diesen an sich heran. Der Stromkreis 14 ist geschlossen.

Fig. 3 zeigt den gleichen Schaltplan, jedoch mit nunmehr unterbrochenem Stromkreis 14. Die Unterbrechung wird dann erzielt, wenn das Schiebeteil 10 ein Stück weit aus dem Pfandschloss 8 herausgeschoben ist. In dieser Lage kann der Magnet 11 nicht mehr auf den Kontaktarm 13 des ebenfalls sinnbildlich dargestellten Schaltelementes 12 wirken. Deshalb wird der Kontaktarm 13, da er entsprechend federnd befestigt ist, durch die auf ihn einwirkende Federkraft aus seiner den Stromkreis 14 schließenden Lage in eine den Stromkreis 14 unterbrechende Position bewegt, in welcher er verharrt, bis er durch das eingeschobene Schiebeteil 10, dessen Magnet 11 nunmehr wieder auf den Kontaktarm 13 einwirkt, aus seiner Lage bewegt wird, um den Stromkreis 14 zu schließen.

Die Erfindung lässt verschiedene Ausführungen und Modifikationen zu. So kann das Schaltelement 12 z.B. rein mechanisch wirken. Es kann als Näherungsschalter oder als sog. "Reedkontakt" ausgebildet sein.
Ebenso lässt sich die Erfindung mit Pfandschlössern 8 verwirklichen, die kein Schiebeteil 10 aufweisen. In diesem Falle wirkt das in das Pfandschloss 8 eingebrachte Pfand direkt auf den Kontaktarm 13 des Schaltelementes 12, um diesen durch Druck in die gewünschte Lage zu bringen und/oder in dieser Lage zu halten.
Als Energiequelle 6 bieten sich Batterien oder Solarzellen an.

Schließlich kann als Einrichtung 7 jedes weitere mit Strom zu versorgende Bauteil, Gerät oder dergleichen, betrachtet werden, das bei der Benutzung des Transportwagens 1 für den Benutzer dienlich ist. Als Einrichtung 7 können beispielsweise ein Lautsprecher oder eine Beleuchtung, ein elektronischer Rechner oder auch ein elektromotorischer Antrieb Verwendung finden, der zum Antreiben von wenigstens einem der Räder des Transportwagens 1 bestimmt ist. In diesem zuletzt genannten Falle wirkt das Unterbrechen oder das Schließen des Stromkreises 14 beispielsweise auf eine elektronische Baueinheit, die zum Ansteuern des elektromotorischen Antriebes des Transportwagens 1 bestimmt ist. Wird durch entsprechendes Betätigen des Pfandschlosses 8 der Stromkreis 14 unterbrochen, erhält die elektronische Baueinheit keinen Strom. Dadurch ist ein Ansteuern des elektromotorischen Antriebs nicht möglich, so dass dieser auch nicht wenigstens eines der Räder des Transportwagens 1 antreiben kann. Dieser Zustand wird gewünscht oder ist sogar erforderlich, wenn der Transportwagen 1 bei Nichtbenutzung an eine Reihe weiterer gestapelter Transportwagen 1 angekoppelt ist. Der Stromkreis 14 wird erst geschlossen, wenn ein Pfand in das Pfandschloss 8 dieses Wagens eingeführt wird. Erst dann kann der elektromotorische Antrieb aktiviert und der Transportwagen 1 bewegt werden.

## Patentansprüche

1. Von Hand bewegbarer Transportwagen (1), mit einem Pfandschloss (8) und mit wenigstens einer außerhalb des Pfandschlosses (8) angeordneten, auf elektrische Energie angewiesenen Einrichtung (7), die über einen Stromkreis (14) durch eine am Transportwagen (1) befindliche Energiequelle (6) mit elektrischer Energie versorgt wird, **dadurch gekennzeichnet, dass** das Pfandschloss (8) in den Stromkreis (14) eingebunden ist und dass der Stromkreis (14) durch Mitwirken eines im Pfandschloss (8) befindlichen Schaltelementes (12) nach Einführen eines Pfandes in das Pfandschloss (8) geschlossen und nach Herausgabe des Pfandes unterbrochen ist.

2. Transportwagen nach Anspruch 1, **dadurch gekennzeichnet, dass** das Pfandschloss (8) ein zum Tragen des Pfandes bestimmtes Schiebeteil (10) aufweist, das mit dem Schaltelement (12) zusammenwirkt.

3. Transportwagen nach Anspruch 1 oder 2, **dadurch gekennzeichnet, dass** am Schiebeteil (10) ein Magnet (11) angeordnet ist, der zum Einwirken auf das Schaltelement (12) bestimmt ist.

4. Transportwagen nach Anspruch 3, **dadurch gekennzeichnet, dass** das Schaltelement (12) einen eisenmetallischen Kontaktarm (13) aufweist, auf den der Magnet (11) einwirkt.

## Claims

1. A manually movable trolley (1), comprising a deposit-operated lock (8) and at least one device (7) arranged outside the deposit-operated lock (8) and dependent upon electrical energy, the device (7) being supplied, via a circuit (14), with electrical energy from an energy source (6) provided on the trolley (1), **characterised in that** the deposit-operated lock (8) is incorporated into the circuit (14) and **in that**, through co-operation of a switching element (12) arranged in the deposit-operated lock (8), the circuit (14) is closed after insertion of a deposit into the deposit-operated lock (8) and broken after removal of the deposit.

2. A trolley according to claim 1, **characterised in that** the deposit-operated lock (8) comprises a sliding part (10) intended to carry the deposit and co-operating with the switching element (12).

3. A trolley according to claim 1 or 2, **characterised in that** a magnet (11) is arranged on the sliding part (10) and is intended to act on the switching element (12).

4. A trolley according to claim 3, **characterised in that** the switching element (12) has a ferrous metal contact arm (13) on which the magnet (11) acts.

## Revendications

1. Chariot de transport (1) déplaçable à la main, comprenant une serrure (8) à jeton et au moins un système (7) qui est disposé à l'extérieur de ladite serrure (8) à jeton, est tributaire d'une énergie électrique et est alimenté en énergie électrique par l'intermédiaire d'un circuit électrique (14), au moyen d'une source d'énergie (6) située sur le chariot de transport (1), **caractérisé par le fait que** la serrure (8) à jeton est intégrée dans le circuit électrique (14) ; et **par le fait que**, grâce au concours d'un élément commutateur (12) disposé dans la serrure (8) à jeton, le circuit électrique (14) est fermé après introduction d'une consigne dans ladite serrure (8) à jeton, et interrompu après expulsion de ladite consigne.

2. Chariot de transport selon la revendication 1, **caractérisé par le fait que** la serrure (8) à jeton présente un organe coulissant (10) destiné à porter la consigne et coopérant avec l'élément commutateur (12).

3. Chariot de transport selon la revendication 1 ou 2, **caractérisé par le fait qu'**un aimant (11), destiné à agir sur l'élément commutateur (12), est disposé sur l'organe coulissant (10).

4. Chariot de transport selon la revendication 3, **caractérisé par le fait que** l'élément commutateur (12) comporte un bras de contact (13) en métal ferreux, soumis à l'action de l'aimant (11).
